# EUROPÄISCHE PATENTSCHRIFT

(11) **EP 0 796 664 B1**
(45) Veröffentlichungstag und Bekanntmachung des Hinweises auf die Patenterteilung: **11.07.2001**
(21) Anmeldenummer: 97104632.1
(22) Anmeldetag: 18.03.1997
(51) Int. Cl.: B05B 12/14, B05B 13/04, B05B 5/16

(54) **Beschichtungsanlage mit auswechselbarem Behälter**
Process and system for supply paint to a coating installation
Installation de revêtement à réservoir interchangeable

(30) Priorität: 18.03.1996 DE 19610588
(43) Veröffentlichungstag der Anmeldung: 24.09.1997
(73) Patentinhaber: Dürr Systems GmbH, 70435 Stuttgart (DE)
(72) Erfinder: Vetter, Kurt, Dipl.-Ing., 71686 Remseck (DE); Baumann, Michael, Dipl.-Ing., 74223 Flein (DE); Haas, Jürgen, Dipl.-Ing., 75438 Knittlingen (DE); Hezel, Thomas, Dipl.-Ing., 71679 Asperg (DE)
(74) Vertreter: Heusler, Wolfgang, Dipl.-Ing.

(56) Entgegenhaltungen:
- EP-A- 0 274 322
- US-A- 4 087 048
- PATENT ABSTRACTS OF JAPAN vol. 009, no. 271 (C-311), 29.Oktober 1985 & JP 60 122073 A (TOKICO KK), 29.Juni 1985,

## Beschreibung

Die Erfindung betrifft eine Beschichtungsanlage mit einer Sprühvorrichtung, die im Betrieb mit einem Behälter für das zu versprühende Beschichtungsmaterial verbunden ist.

Bei einem aus der EP-PS 0 274 322 bekannten Lackierroboter wird ein auswechselbarer Behälter zum Befüllen vom Lackierroboter selbst an an der Wand der Sprühkabine vorgesehene Zapfstellen angekoppelt und von dort nach dem Befüllen wieder abgeholt. Damit der Behälter, dessen Ein- und Auslaßöffnungen sich in seiner zylindrischen Seitenwand befinden, vom Roboter ohne zu große Schwierigkeiten an die Ventilöffnungen der Zapfstellen angeschlossen werden kann, muß er an der Außenseite des Handgelenks des Roboters oder wenigstens eines Bewegungsgliedes angeordnet sein, das relativ zu dem üblicherweise nur zur groben Positionierung dienenden Roboterarm bewegbar ist. Der automatische Ankoppelvorgang ist dennoch nicht einfach, und es ergibt sich relativ hoher Steueraufwand für die zum Ankoppeln notwendigen Roboterbewegungen. Ferner kann durch den Behälter das dynamische Bewegungsverhalten des Roboters im Handgelenkbereich beeinträchtigt werden. Außerdem ergeben sich Isolationsprobleme bei elektrostatischen Sprühvorrichtungen, insbesondere bei Verwendung der leitfähigen Wasserlacke. Weiterhin ist beim Beschichtungsbetrieb nur ein Entleeren des Behälters durch Druckluft vorgesehen, mit der ein Kolben oder eine Membran im Behälter betätigt werden kann, nicht aber eine in manchen Fällen gewünschte mechanische Dosiersteuerung.

Ziel der Erfindung ist eine Beschichtungsanlage, deren auswechselbarer Behälter einfach und mit geringem Steueraufwand an die Ventileinheit der Sprühvorrichtung angekuppelt werden kann.

Diese Aufgabe wird durch die im Anspruch 1 gekennzeichnete Anlage gelöst.

Die hier beschriebene Anlage soll den Behälter nicht selbst in die Befüllposition bringen. Zum Auswechseln des Behälters kann im Fall einer maschinellen Beschichtungsvorrichtung beispielsweise ein bewegbarer Arm der Maschine in eine Position gebracht werden, in der eine zweckmäßige Handhabungsvorrichtung, die insbesondere eine Linearbewegung senkrecht zu der Aufnahmevorrichtung ausführt, den Behälter einsetzen und entnehmen. Statt dessen kann der Behälter auch von einer Handhabungsvorrichtung in die Öffnung eines ortsfesten Gehäuse- oder sonstigen Anlagenteils eingesetzt werden. Beim Einsetzen des Behälters mit der Handhabungsvorrichtung kann er sehr einfach an die ebenfalls im Inneren des Armes oder Gehäuseteils vorgesehene Ventileinheit der Sprühvorrichtung angeschlossen und beim Entnehmen von ihr getrennt werden. Auch alle zu der Sprühvorrichtung führenden Versorgungs- und Steuerleitungen können im Inneren der Maschine oder Anlage verlaufen.

Im Betrieb eines Lackierroboters muß der Behälter nur die Armbewegungen der Maschine mitmachen, nicht aber die zusätzlichen Achsenbewegungen der Sprühvorrichtung. Ferner ist der Behälter im Inneren des Armes oder Gehäuseteils gut isolierbar, wenn er bei elektrostatischem Beschichtungsbetrieb mit leitfähigem Material auf Hochspannung gelegt wird. Gute Isoliermöglichkeiten ergeben sich vor allem dann, wenn der Arm oder das Gehäuseteil über eine zur Isolierung der Sprühvorrichtung und des Behälters von geerdeten Teilen der Anlage ausreichende Länge aus isolierendem Werkstoff besteht.

Ein weiterer Vorteil der Erfindung besteht darin, daß ein als Dosierzylinder mit einem verschiebbaren Kolben ausgebildeter Behälter im Inneren des Armes oder Gehäuseteils sehr einfach an einen elektromechanischen Steuerantrieb zum dosierten Entleeren des Behälters angekuppelt werden kann. Insbesondere kann eine beim Entnehmen des Behälters in der Anlage verbleibende und an den eingesetzten Behälter ankuppelbare Kolbenstange von einem ebenfalls in die Anlage eingebauten elektrischen Servomotor angetrieben werden, dessen Typ z.B. den in einer Beschichtungsmaschine zum Achsenantrieb vorgesehenen Motoren entsprechen kann.

An einem in der Zeichnung dargestellten Ausführungsbeispiel wird die Erfindung näher erläutert. Es zeigen:
- Fig. 1: einen vereinfachten Längsschnitt durch den Arm eines Lackierroboters; und
- Fig. 2: eine schematische Darstellung des Systems zum Anschließen des auswechselbaren Behälters an die Sprühvorrichtung.

In Fig. 1 ist der Arm 1 eines Lackierroboters dargestellt. Er besteht im wesentlichen aus einem langgestreckten Gehäuse 3, das an seinem in der Zeichnung rechten Ende in nicht dargestellter Weise bewegbar gelagert ist und an seinem entgegengesetzten Ende in ebenfalls bekannter Weise weitere zusätzliche bewegbare Glieder einschließlich einer Handgelenk- oder Handachsenkonstruktion 2 trägt, an der die Sprühvorrichtung angeordnet ist. Durch das Innere der Handachsenkonstruktion 2 führen die erforderlichen Leitungen von der (in Fig. 1 nicht dargestellten) Sprühvorrichtung zu einem am Ende des Armes in dessen Gehäuse 3 fest eingebauten Ventilblock 4.

Das Gehäuse 3 des Armes 1 ist nach außen geschlossen mit Ausnahme einer auf einer Seite des Armes befindlichen Öffnung 6, die so lang und breit bemessen ist, daß ein zylindrischer Behälter 8 in seiner dargestellten Lage, in der seine eigene Längsachse zu der des Armes 1 parallel liegt, durch die Öffnung 6 in einen dort befindlichen Innenraum des Gehäuses 3 einsetzbar und nach Gebrauch wieder herausnehmbar ist. Der Behälter 8 hat in seiner dem Ventilblock 4 zugewandten Stirnfläche eine Auslaßventilöffnung 10, die beim Entleeren des Behälters mit einer dem Stirnende des Behälters zugewandten Einlaßöffnung des Ventilblocks 4 fluchtet. Die genaue Ausrichtung wird durch am Ventilblock und am Behälterende vorgesehene Zentriermittel 12 erreicht, die beim axialen Andrücken und Ankoppeln des Behälters 8 an den Ventilblock 4 miteinander in Eingriff kommen. Eine im Stirnende des Behälters 8 befindliche zweite Ventilöffnung dient zum Füllen, Entleeren und/oder Spülen des Behälters an einer von der Anlage entfernten Füllstelle. Zum Andrücken des Behälters an den Ventilblock 4 und zu seiner Arretierung ist ein pneumatischer Arretierzylinder 30 vorgesehen, dessen gegen den Behälter schiebbares Glied in der Zeichnung nicht dargestellt ist.

Der Behälter 8 ist als Dosierzylinder ausgebildet. Er enthält einen im Behälter zu dessen Entleerung verschiebbaren Dosierkolben 14, der bei oder vor dem Befüllen des Behälters an der entfernten Befüllstelle durch einen selbsttätig gesteuerten elektromechanischen Antriebsmechanismus in eine Position gestellt werden kann, in der er ein vorbestimmtes Füllvolumen für das durch eine der Ventilöffnungen 10 eingefüllte Beschichtungsmaterial definiert. Bei dem dargestellten Beispiel ist dies das gesamte Behältervolumen, doch kann in anderen Fällen ein Volumen eingestellt werden, das einschließlich einer notwendigen Reserve gerade für einen vorbestimmten Beschichtungsvorgang ausreicht. Bei vollständiger Entleerung liegt der Dosierkolben 14 an der Innenwand des Stirnendes des Behälters 8 an, wie bei 14' dargestellt ist.

Zum dosierten Entleeren des Behälters 8 greift durch eine im rückwärtigen Behälterende vorgesehene Öffnung 16 eine im Gehäuse 3 längs dessen Längsachse verschiebbar gelagerte Kolbenstange 18 an dem Dosierkolben 14 an, die nicht ständig mit ihm verbunden ist, sondern beim Auswechseln des Behälters im Gehäuse 3 verbleibt. Die Kolbenstange 18 wird ihrerseits von einem in einem erweiterten Gehäuseteil 20 untergebrachten elektrischen Servomotor 22 über eine Kupplung 23, ein Riemen- oder Zahngetriebe 24, eine bei 25 geführte Spindelmutter 26 und eine bei 27 gelagerte Spindel 28 angetrieben. Zur genauen Steuerung der dosierten Entleerung des Behälters 8 sind ein Absolutwertgeber für den Servomotor 22 und ein induktiver Drehzahlmesser 29 vorhanden. An seinem rückwärtigen Ende ist das Gehäuseteil 20 durch einen Deckel 21 verschlossen.

An ihrem dem Behälter 8 zugewandten Ende ist die Kolbenstange 18 in dem zum Arretieren des Behälters dienenden pneumatischen Arretierzylinder 30 gelagert. In der Stirnfläche der Kolbenstange 18 sitzt ein pneumatischer Anschlagsensor 32, der ein pneumatisches Signal erzeugt, wenn die Kolbenstange 18 gegen den Dosierkolben 14 stößt.

Die hier beschriebene Beschichtungsmaschine kann an sich mit jeder beliebigen Sprühvorrichtung arbeiten. Wenn aber eine elektrostatische Sprühvorrichtung insbesondere zum Versprühen von elektrisch leitendem Beschichtungsmaterial vorgesehen ist, das den Ventilblock 4 und den zweckmäßig aus druckfestem Metall bestehenden Behälter 8 auf Hochspannungspotential legen kann, muß für ausreichende elektrische Isolierung zu den üblicherweise geerdeten metallischen Teilen der Anlage gesorgt werden. Beispielsweise kann das sich erweiternde Gehäuseteil 20 aus Aluminium bestehen. Das Gehäuse 3 des dargestellten Roboterarms 1 besteht deshalb vom Ventilblock 4 bis zu dem Gehäuseteil 20 aus einem mechanisch stabilen Kunststoff oder sonstigen Isolierwerkstoff. Die Länge des isolierenden Gehäuses 3 ist so bemessen, daß sich die erforderliche Isolierstrecke 33 zwischen dem rückwärtigen Ende des zweckmäßig metallischen Arretierzylinders 30 und dem metallischen Gehäuseteil 20 ergibt. Die Kolbenstange 18 besteht ebenfalls aus Isolierwerkstoff.

In Fig. 2 ist schematisch das Versorgungssystem einer elektrostatischen Sprühvorrichtung 35 dargestellt, die beispielsweise ein Rotationszerstäuber bekannter Art sein kann und das Beschichtungsmaterial aus dem im Roboterarm montierten Behälter 8 gemäß Fig. 1 versprühen soll. Das Hauptnadelventil der Sprühvorrichtung 35 steht bei eingesetztem und angekoppelten Behälter 8 über eine Leitung HN und ein in dem Steuerventilblock 4 enthaltenes Farbventil F mit der Einlaßöffnung 37 des Ventilblocks und folglich der Ventilöffnung 10 des Behälters 8 in Verbindung. Ferner führt eine Spülmittelleitung V, von der eine zum Kurzspülen der Zerstäuberglocke unter Umgehung der Hauptnadelleitung HN dienende Leitung KS in die Sprühvorrichtung 35 abgezweigt ist, in den Ventilblock 4. In der Leitung V gelangt das aus Verdünner bestehende Spülmittel bei Bedarf und insbesondere bei einem Farbwechsel in die Leitung HN und zur Sprühvorrichtung. Durch eine weitere in den Ventilblock 4 führende Leitung PL gelangt Druckluft in den Ventilblock und durch die Leitung HN zur Sprühvorrichtung 35. Schließlich ist noch eine ebenfalls an den Ventilblock 4 und parallel hierzu an die Sprühvorrichtung 35 angeschlossene Leitung RF vorhanden, durch die insbesondere beim Farbwechsel nicht versprühtes Beschichtungsmaterial und Spülmittel aus den anderen Leitungen, dem Steuerventilblock und der Sprühvorrichtung in einen Sammelbehälter S geleitet wird. Die beschriebenen Leitungen befinden sich im Inneren der bewegbaren Anlagenglieder.

Die Leitungen können beim Versprühen leitfähiger Lacke im Bereich der Sprühvorrichtung 35 und des Ventilblocks 4 auf Hochspannungspotential liegen und sind deshalb im weiteren Verlauf isolierend ausgebildet. Die Notwendigkeit einer elektrischen Isolierung entfällt, wenn statt der elektrostatischen Sprühvorrichtung beispielsweise ein Luftzerstäuber 35' an den Steuerventilblock und die Leitung RF angeschlossen wird.

Im Betrieb wird der Behälter 8 an einer von der Beschichtungsmaschine entfernten Stelle befüllt und vorzugsweise außerhalb der üblichen Sprühkabine von einem Transportsystem, wie es in der DE-Patentanmeldung 196 10 589.7 vom 18.03.1996 beschrieben ist, zu einer Behälterwechselstelle transportiert, wo er von einer Handhabungsvorrichtung ergriffen und längs einer linearen Bewegungsbahn beispielsweise durch eine Öffnung der Kabinenwand hindurch in die Öffnung 16 des Gehäuses 3 des in Fig. 1 dargestellten Armes 1 eingesetzt werden kann. Der Behälter 8 kann beispielsweise an einer Seite mit einem Griff 38 (Fig. 1) versehen sein, an dem er von einem Greifer 39 der erwähnten Handhabungsvorrichtung ergriffen wird. Das Andrücken und Ankuppeln an den Ventilblock 4 erfolgt selbsttätig. Nach Gebrauch wird der Behälter dem Arm 1 von der Handhabungsvorrichtung wieder entnommen, die zugleich einen neuen, je nach Bedarf mit derselben oder einer anderen Farbe gefüllten Behälter einsetzt, wenn es nicht zweckmäßiger ist, zum Einsetzen und Entnehmen getrennte Vorrichtungen zu verwenden.

Die Erfindung ist nicht auf das beschriebene Beispiel eines Lackierroboters beschränkt, sondern ebenso bei beliebigen sonstigen maschinellen oder auch manuellen Beschichtungsvorrichtungen anwendbar. In diesen sonstigen Anwendungsfällen werden die Behälter typisch in einer Öffnung eines im übrigen geschlossenen ortsfesten Gehäuse- oder sonstigen Anlagenteils eingesetzt, wo sie dann in der anhand von Fig. 1 und Fig. 2 beschriebenen Weise angekuppelt werden können.

Eine zweckmäßige Methode besteht beispielsweise darin, die Behälter in transportierbaren Magazinen zuzuführen, denen sie zur Übergabe und zum Einsetzen in die Öffnung des Anlagenteils entnommen werden und in die sie nach Gebrauch und Entnahme aus der Öffnung zum Abtransportieren wieder eingesetzt werden können.

Die verwendeten Behälter 8 selbst haben zahlreiche vorteilhafte Eigenschaften. Sie eignen sich für eine Dosierung, können luftdicht und als Druckbehälter ausgebildet sein, bieten Schutz vor Alterung des Beschichtungsmaterials, dienen als Transportbehälter, Farbspeicher und zur Entkopplung der Beschichtungsvorrichtung von Ringleitungen oder sonstigen Farbversorgungssystemen, sind ortsunabhängig, spülbar und wiederverwendbar und können auf einfache Weise mit Kenndaten zur Kennzeichnung ihres Inhalts oder sonstiger wichtiger Umstände wie beispielsweise des Abfülldatums versehen werden. Ferner sind sie einfach greifbar und beim Ankuppeln leicht zentrierbar und arretierbar.

## Patentansprüche

1. Beschichtungsanlage mit einer Sprühvorrichtung, die im Betrieb mit einem Behälter (8) für das zu versprühende Beschichtungsmaterial verbunden ist, der
auswechselbar in einer Aufnahmevorrichtung im Inneren eines die Aufnahmevorrichtung enthaltenden Anlagenteils (1) durch eine Öffnung (16) des Anlagenteils (1) von außen ergreifbar angeordnet ist und
zum Befüllen aus der Aufnahmevorrichtung entfernt und zu einer Befüllstelle transportiert wird,
und der durch einen im Behälter verschiebbaren Kolben (14) entleerbar ist.

2. Anlage nach Anspruch 1, **dadurch gekennzeichnet,** daß der Behälter im Inneren des Anlagenteiles (1) an einen über Leitungen mit der Sprühvorrichtung (35) verbundenen Ventilblock (4) angekuppelt ist.

3. Anlage nach Anspruch 2, **dadurch gekennzeichnet,** daß der Ventilblock (4) eine dem Stirnende des zylindrischen Behälters (8) zugewandte Einlaßöffnung (37) hat, die mit einer in der Stirnfläche des Behälters (8) befindlichen Ventilöffnung (10) ausgerichtet ist.

4. Anlage nach Anspruch 2 oder 3, **dadurch gekennzeichnet,** daß an dem Ventilblock (4) und/oder an dem dem Ventilblock zugewandten Stirnende des Behälters (8) Zentriermittel (12) zum Ausrichten der Auslaßventilöffnung (10) des Behälters mit der Einlaßöffnung (37) des Ventilblocks (4) vorgesehen sind.

5. Anlage nach einem der vorangehenden Ansprüche, **dadurch gekennzeichnet,** daß in den Anlagenteil (1) ein pneumatischer Arretierzylinder (30) zum Andrücken des Behälters (8) gegen den Ventilblock (4) vorgesehen ist.

6. Anlage nach einem der vorangehenden Ansprüche, **dadurch gekennzeichnet,** daß der Behälter (8) als Dosierzylinder ausgebildet und durch Verschiebung seines Kolbens (14) in Richtung zu einer am einen Behälterende befindichen Auslaßventilöffnung (10) der Behälter entleerbar ist, und daß an dem Kolben (14) eine in dem Anlagenteil (1) gelagerte Kolbenstange (18) angreift, die zur dosierten Entleerung des Behälters (8) von einem in die Beschichtungsmaschine eingebauten Motor (22) angetrieben wird.

7. Anlage nach Anspruch 6, **dadurch gekennzeichnet,** daß der Motor (22) ein elektrischer Servomotor ist.

8. Anlage nach Anspruch 6 oder 7, **dadurch gekennzeichnet,** daß die Kolbenstange (18) in dem Arretierzylinder (30) verschiebbar gelagert ist.

9. Anlage nach einem der Ansprüche 6 bis 8, **dadurch gekennzeichnet,** daß an dem dem Behälter (8) zugewandten Ende der Kolbenstange (18) ein Anschlagsensor (32) angeordnet ist.

10. Anlage nach einem der vorangehenden Ansprüche mit einer elektrostatischen Sprühvorrichtung (35), **dadurch gekennzeichnet,** daß der Anlagenteil (1) wenigstens über eine zur elektrischen Isolierung der Sprühvorrichtung (35) und des Behälters (8) von geerdeten Teilen (20) der Anlage ausreichende Länge (33) aus isolierendem Werkstoff besteht.

11. Anlage nach einem der vorangehenden Ansprüche, **dadurch gekennzeichnet,** daß die Kolbenstange (18) des elektromechanischen Dosierantriebs aus isolierendem Werkstoff besteht.

12. Anlage nach einem der vorangehenden Ansprüche, **dadurch gekennzeichnet,** daß der Anlagenteil (1) ein bewegbarer Arm einer mehrachsigen Beschichtungsmaschine ist.

13. Anlage nach einem der Ansprüche 1 bis 11, **dadurch gekennzeichnet,** daß der Anlagenteil sich in einem feststehenden Gehäuseteil der Anlage befindet.

14. Anlage nach einem der Ansprüche 1 bis 13, **dadurch gekennzeichnet,** daß sich die Öffnung (6) auf einer Seite eines langgestreckten Gehäuses (1) befindet, dessen Längsachse parallel zu der des eingesetzten Behälters (8) liegt.

## Claims

1. Coating installation including a spraying device which, in operation, is connected to a container (8) for the coating material to be sprayed, which is arranged so as to be replaceable in a receiving device in the interior of a portion (1) of the installation and grippable from the exterior through an opening (16) of the installation portion (1) and, for the purpose of filling, is removed from the receiving device and transported to a filling point and which may be emptied by a piston (14) movable in the container.

2. Installation as claimed in Claim 1, characterised in that the container is coupled in the interior of the installation portion (1) to a valve block (4) connected by means of lines to the spraying device (35).

3. Installation as claimed in Claim 2, characterised in that the valve block (4) has an inlet opening (37) which is directed towards the end of the cylindrical container (8) and which is aligned with a valve opening (10) situated in the end surface of the container (8).

4. Installation as claimed in Claim 2 or 3, characterised in that provided on the valve block (4) and/or on the end of the container (8) directed towards the valve block there are centering means (12) for aligning the outlet valve opening (10) of the container with the inlet opening (37) in the valve block (4).

5. Installation as claimed in one of the preceding claims, characterised in that a pneumatic locking cylinder (30) for pressing the container (8) against the valve block (4) is provided in the installation portion (1).

6. Installation as claimed in one of the preceding claims, characterised in that the container (8) is constructed in the form of a metering cylinder and may be emptied by movement of its piston (14) in the direction towards an outlet valve opening (10) of the container located at one end of the container and that the piston (14) is engaged by a piston rod (18), which is mounted in the installation portion (1) and is driven by a motor (22) incorporated in the coating machine for the purpose of metered emptying of the container (8).

7. Installation as claimed in Claim 6, characterised in that the motor (22) is an electric servomotor.

8. Installation as claimed in Claim 6 or 7, characterised in that the piston rod (18) is movably mounted in the locking cylinder (30).

9. Installation as claimed in one of Claims 6 to 8 characterised in that an abutment sensor (32) is arranged on the end of the piston rod (18) directed towards the container (8).

10. Installation as claimed in one of the preceding claims including an electrostatic spraying device (35), characterised in that the installation portion (1) comprises insulating material, at least over a length (33) sufficient to electrically insulate the spraying device (35) and the container (8) from the earthed portions (20) of the installation.

11. Installation as claimed in one of the preceding claims, characterised in that the piston rod (18) of the electromechanical metering drive comprises insulating material.

12. Installation as claimed in one of the preceding claims, characterised in that the installation portion (1) is a movable arm of a multiple axis coating machine.

13. Installation as claimed in one of Claims 1 to 11, characterised in that the installation portion is located in a fixed housing portion of the installation.

14. Installation as claimed in one of Claims 1 to 13, characterised in that the opening (6) is situated on one side of an elongate housing (1), the longitudinal axis of which extends parallel to the inserted container (8).

## Revendications

1. Installation d'application d'un revêtement comportant un dispositif de pulvérisation qui est relié, pendant le fonctionnement, à un réservoir (8) pour la matière de revêtement à pulvériser, lequel
est disposé de manière interchangeable dans un dispositif récepteur, à l'intérieur d'une partie (1) de l'installation contenant le dispositif récepteur, et qui peut être saisi de l'extérieur à travers une ouverture (16) de la partie (1) de l'installation, et
est transporté pour son remplissage, depuis le dispositif récepteur et vers un poste de remplissage,
et lequel peut être vidé au moyen d'un piston (14) coulissant dans le réservoir.

2. Installation selon la revendication 1, caractérisée en ce que le réservoir est accouplé, à l'intérieur de la partie (1) de l'installation, à un bloc soupapes (4), relié au dispositif de pulvérisation (35), par des conduites.

3. Installation selon la revendication 2, caractérisée en ce que le bloc soupapes 4 possède une ouverture d'entrée (37) tournée vers l'extrémité frontale du réservoir (8) cylindrique, laquelle est orientée sur une ouverture de soupape se trouvant dans la face frontale du réservoir (8).

4. Installation selon la revendication 2 ou 3, caractérisée en ce que sur le bloc soupapes (4) et/ou l'extrémité frontale du réservoir (8), tournée vers le bloc soupapes, sont prévus des moyens de centrage (12) pour l'orientation de l'ouverture (10) de la soupape de sortie du réservoir, sur l'ouverture d'entrée (37) du bloc soupapes (4).

5. Installation selon l'une des revendications précédentes, caractérisée en ce qu'un cylindre de blocage (30) pneumatique est prévu dans la partie (1) de l'installation pour presser le réservoir (8) contre le bloc soupapes (4).

6. Installation selon l'une des revendications précédentes, caractérisée en ce que le réservoir (8) est conçu en tant que cylindre de dosage et peut être vidé par coulissement de son piston (14) en direction d'une ouverture (10) de la soupape de sortie se trouvant à une extrémité du réservoir, et en ce que sur le piston (14) agit une tige de piston (18) montée dans la partie (1) de l'installation, qui est entraînée, en vue de la vidange dosée du réservoir (8), par un moteur (22) monté dans la machine d'application de revêtement.

7. Installation selon la revendication 6, caractérisée en ce que le moteur (22) est un servomoteur électrique.

8. Installation selon la revendication 6 ou 7, caractérisée en ce que la tige de piston (18) est montée coulissante dans le cylindre de blocage (30).

9. Installation selon l'une des revendications 6 à 8, caractérisée en ce qu'un capteur à butée (32) est disposé à l'extrémité de la tige de piston (18) tournée vers le réservoir (8).

10. Installation selon l'une des revendications précédentes, avec un dispositif de pulvérisation (35) électrostatique, caractérisée en ce que la partie (1) de l'installation est en matière isolante au moins sur une longueur (33) suffisante pour l'isolation électrique du dispositif de pulvérisation (35) et du réservoir (8) par rapport à des éléments (20) de l'installation qui sont mis à la terre.

11. Installation selon l'une des revendications précédentes, caractérisée en ce que la tige de piston (18) du dispositif électromécanique d'entraînement du dosage est en matière isolante.

12. Installation selon l'une des revendications précédentes, caractérisée en ce que la partie (1) de l'installation est un bras mobile d'une machine d'application de revêtement à plusieurs axes.

13. Installation selon l'un des revendications 1 à 11, caractérisée en ce que la partie de l'installation se trouve dans une partie de boîtier fixe de l'installation.

14. Installation selon l'une des revendications 1 à 13, caractérisée en ce que l'ouverture (6) se trouve sur un côté d'un boîtier (1) allongé dont l'axe longitudinal est parallèle à celui du réservoir (8) mis en place.
